# EUROPÄISCHE PATENTSCHRIFT

(11) **EP 1 396 340 B1**
(45) Veröffentlichungstag und Bekanntmachung des Hinweises auf die Patenterteilung: **12.05.2010**
(21) Anmeldenummer: 03015247.4
(22) Anmeldetag: 05.07.2003
(51) Int. Cl.: B41F 7/24, B41F 33/00

(54) **Verfahren und Vorrichtung zur Befeuchtung des Plattenzylinders, insbesondere bei alkoholarmen oder alkoholfreiem Druck**
Method and means for dampening a plate cylinder, particularly for alcohol-free or alcohol-poor printing
Procédé et dispositif pour humidifier le cylindre d'impression, en particulier pour l'impression pauvre en- ou sans alcool

(30) Priorität: 24.08.2002 DE 10238874
(43) Veröffentlichungstag der Anmeldung: 10.03.2004
(73) Patentinhaber: Koenig & Bauer Aktiengesellschaft, 97080 Würzburg (DE)
(72) Erfinder: Jentzsch, Arndt, 01640 Coswig (DE)

(56) Entgegenhaltungen:
- EP-A- 0 638 417
- DE-A1- 19 616 198

## Beschreibung

Die Erfindung betrifft ein Verfahren zum Befeuchten einer Druckform in einer Bogenoffset-Rotationsdruckmaschine, insbesondere für alkoholarmen oder alkoholfreien Druck, wobei zum Auftragen eines Feuchtmittels auf die Druckform eine Auftragwalze verwendet wird, die gegebenenfalls über Übertragwalzen mit einer Feuchtmittelaufnahmewalze in Wirkverbindung steht. Bei dem Verfahren wird von einem Feuchtmittelüberschuss ausgegangen, der gesammelt und einem Vorratsbehälter zugeführt wird.

Die Erfindung betrifft weiterhin eine Einrichtung zur Durchführung des Verfahrens, bestehend aus einer Feuchtmittelaufnahmewalze, die direkt oder indirekt über Übertragwalzen einer mit der Druckform in Wirkverbindung stehenden Feuchtmittelauftragwalze zugeordnet ist, wobei der Feuchtmittelaufnahmewalze eine Feuchtmittelauftrageinrichtung zugeordnet und unterhalb der Feuchtmittelaufnahmewalze ein Auffangbehälter angeordnet ist, der über ein Rohrleitungssystem mit einem Vorratsbehälter verbunden ist.

Üblicherweise werden in Bogenoffset-Rotationsdruckmaschinen im Wesentlichen Film- oder Sprühfeuchtwerke angewendet. Die verwendeten Feuchtmittel werden mit einem die Benetzbarkeit fördernden Zusatzstoff, in der Regel Alkohol oder einem Alkoholersatzstoff, versetzt.

Derartige Filmfeuchtwerke bestehen in der Regel aus einer Tauchwalze, die in eine mit Feuchtwasser gefüllte Wanne eintaucht und direkt oder über Zwischenwalzen das Feuchtwasser an eine oder mehrere, den Plattenzylinder kontaktierende Feuchtauftragwalzen überträgt. Dabei überhöht sich während des Betriebes die Temperatur des Feuchtmittels, was den Alkoholzusatz bzw. den Alkoholersatzstoff verdunsten lässt und so die Eigenschaften des Feuchtwassers verändert. Eine Kühlung ist aufwändig und schafft nur bedingt Abhilfe. Weiterhin gelangen durch das Walzensystem Schmutz und Farbpartikel in das Feuchtwasser, was zu dessen Verunreinigung führt und einen Austausch nach sich zieht.

Man hat versucht, dem abzuhelfen. Dabei wurde das Feuchtwerk in seinem Aufbau im Wesentlichen nicht verändert. Lediglich die Wanne wurde entfernt. Das Feuchtwasser wurde mit einer Spritz- oder Sprühvorrichtung auf die nunmehr als Feuchtmitteaufnahmewalze dienende Tauchwalze aufgebracht.

Eine derartige Vorrichtung ist aus der DE 196 16 198 A1 bekannt. In diesem Fall wird das Feuchtwasser aber nicht auf die Tauchwalze bzw. auf die Feuchtaufnahmewalze aufgesprüht, sondern in Form eines Wasserschleiers auf diese aufgebracht. Das überschüssige Feuchtwasser wird mittels einer Auffangwanne aufgefangen und abgeführt. Um den Verlust an Feuchtwasser zu minimieren, ist der Zuleitung des Feuchtwassers ein Drosselventil zugeordnet.

Nachteilig hierbei ist, dass der Verlust an Feuchtwasser unvermeidlich ist.

Durch die in der EP 0 638 417 B1 vorgestellte Lösung soll derartiges vermieden werden. Das Feuchtwasser wird hier ebenfalls durch eine sich über die gesamte Länge der Feuchtmittelaufnahmewalze erstreckende Zuführeinrichtung aufgebracht. Dabei ist an der Feuchtmittelaufnahmewalze eine Barriere angestellt, in der das Feuchtwasser in Form einer Wasserlache zurückgehalten wird, so dass eine gleichmäßige Befeuchtung erzielt werden kann.

Ein unter der Feuchtmittelaufnahmewalze angeordneter Auffangbehälter nimmt das überschüssige Feuchtwasser auf und führt es einer Reguliervorrichtung in Form eines Behälters zu. Aus dieser Reguliervorrichtung wird das Feuchtwasser wieder der Zuführeinrichtung zugeführt.

Die Zuführmenge des Feuchtwassers wird auf der Basis der Wassermenge im Wasserlachenbereich, der zurückgeführten Menge des Feuchtwassers oder der Druckgeschwindigkeit gesteuert. Ziel ist es, Feuchtwasser einzusparen.

Durch den wiederholten Gebrauch des Feuchtwassers kommt es zu ähnlichen Erscheinungen wie bei den oben beschriebenen Filmfeuchtwerken. Der Alkohol oder die Alkoholersatzstoffe verflüchtigen sich, das Wasser wird durch Rückstände aus dem Druckprozess verschmutzt und der Anteil von Salzen im Feuchtwasser steigt, was wiederum den Grad der Benetzungsfähigkeit verringert.

Die Aufgabe der Erfindung besteht darin, ein Verfahren und eine Einrichtung zu entwickeln, um die Gebrauchsdauer des Feuchtwassers deutlich zu verlängern.

Erfindungsgemäß wird die Aufgabe durch die Merkmale des 1. und des 7. Anspruchs gelöst.

Die Erfindung hat den Vorteil, dass dem Feuchtungsprozess ständig ein temperiertes, sauberes und hinsichtlich der chemischen Zusammensetzung ein konstantes Feuchtmittel zugeführt werden kann.

Die Erfindung soll an einem Ausführungsbeispiel näher erläutert werden. Die dazugehörigen Zeichnungen haben folgende Bedeutung:
- Figur 1: Schematische Darstellung eines Feuchtwerkes mit einem Feuchtmittelauffangbehälter
- Figur 2: Schematische Darstellung eines zentralen Vorratsbehälters und der diesem zugeordneten peripheren Einrichtungen
- Figur 3: Darstellung der Entsalzungs- und Aufsalzungseinrichtungen in der Frischwasserzufuhr

Wie aus der Figur 1 ersichtlich, ist ein Druckwerk **1** angeordnet, dem mehrere Farbauftragwalzen **1.3** zum Einfärben der auf dem Plattenzylinder **1.1** aufgespannten Druckform **1.2** zugeordnet sind. Die übrigen Teile des Farbwerkes sind nicht dargestellt. Das Feuchtwerk besteht aus einer Feuchtmittelaufnahmewalze **1.6**, die über eine Übertragwalze **1.5** einer mit der Druckform **1.2** in Kontakt stehenden Feuchtmittelauftragwalze **1.4** zugeordnet ist.

Der Feuchtmittelaufnahmewalze **1.6** ist eine Feuchtmittelauftrageinrichtung **1.7**, hier in Form eines Sprührohres, zugeordnet. Die Feuchtmittelauftrageinrichtung **1.7** ist über eine Feuchtmittelzuleitung **1.8** mit einer Feuchtmittelzuführung **9** verbunden, die in den Feuchtmittel-Vorrat **11.1** eines Vorratsbehälters **11** reicht (siehe hierzu Figur 2) und der eine Feuchtmittelpumpe **6.2** zugeordnet ist.

Unterhalb der Feuchtmittelaufnahmewalze **1.6** befindet sich ein Feuchtmittelauffangbehälter **1.9** zur Aufnahme des überschüssigen, von der Feuchtmittelaufnahmewalze **1.6** abtropfenden Feuchtmittels.

Wie aus der Figur 2 ersichtlich, sind die Feuchtmittelauffangbehälter **1.9; 2.9** mit Feuchtmittelableitungen **3.1, 3.2** verbunden, die zu einer gemeinsamen Vorratsbehälter-Zuleitung **4** zusammengeführt werden.

In die Vorratsbehälter-Zuleitung **4** ist ein Filter, bestehend aus einem Grobfilter **5.1** und einem Feinfilter **5.2**, eingebunden. Dem Feinfilter **5.2** ist ein Ölabscheider **5.3** nachgeordnet. Der Vorratsbehälter-Zuleitung **4** ist weiterhin eine Feuchtmittelpumpe **6.1** zugeordnet, welche das Feuchtmittel in den zentralen Vorratsbehälter **11** fördert.

Der im Vorratsbehälter **11** befindliche Feuchtmittel-Vorrat **11.1** wird durch eine Temperiereinrichtung **11.2** auf einem prozessbedingten Temperaturniveau gehalten, das heißt, der Feuchtmittel-Vorrat **11.1** wird gekühlt.

Dem Feuchtmittel-Vorrat **11.1** ist weiterhin ein Universalmesskopf **8** zugeordnet, der über eine Messleitung **8.1** mit einer zentralen Steuerung **7** in Verbindung steht.

Dem Vorratsbehälter **11** sind Dosiereinrichtungen **10.1; 10.2** zugeordnet, die jeweils Verbindung zu zugeordneten Dosiermittelbehältern **12.1; 12.2** aufweisen. Die Anzahl der Dosiereinrichtungen **10.1; 10.2** und Dosiermittelbehältern **12.1; 12.2** ist nicht (wie dargestellt) auf zwei begrenzt. Unter Dosiermittel werden hier die Mittel zur Aufrechterhaltung der Funktion des Feuchtmittels verstanden. Das sind Puffersalze oder Säuren zur Aufrechterhaltung des sauren Milieus des Feuchtmittels, Alkohol- oder Alkoholersatzstoffe, Plattenschutzmittel, antimikrobielle Zusätze u.a.

Dem Vorratsbehälter **11** sind weiterhin Zuleitungen für Frischwasser **19,** aufgesalztes Wasser **20** und entsalztes Wasser **21** zugeordnet.

Aus der Figur 3 ist die Vorbehandlung des Frischwassers **19,** des aufgesalzten Wasser **20** und des entsalzten Wassers **21** ersichtlich. Die Frischwasserzufuhr **13** ist über ein Wegeventil **14** mit einem Ionentauscher **15** und einem Osmosefilter **16** verbunden. Diesem nachgeordnet ist ein Wegeventil **17,** durch das eine Aufsalzung **18** zuschaltbar ist.

Die Wegeventile **14; 17** sind ebenso wie die Frischwasserzuführung **13** über eine Wegeventil-Steuerleitung **7.1** mit der zentralen Steuerung **7** verbunden (siehe hierzu Figur 2).

### Zur Realisierung des erfindungsgemäßen Verfahrens:

Aus dem Feuchtmittel-Vorrat **11.1** des Vorratsbehälters **11** wird Feuchtmittel abgezogen und über die Feuchtmittelzuleitung **1.8; 2.8** der Feuchtmittelauftrageinrichtung **1.7, 2.7** zugeführt. Diese spritzt oder sprüht das Feuchtmittel auf die Feuchtmittelaufnahmewalze **1.6; 2.6** des Feuchtwerkes auf. Andere Arten des Aufbringens, z. B. mittels eines Wasserschleiers, sind denkbar. Das Feuchtmittel wird über die Übertragwalze **1.5** auf die Feuchtmittelauftragwalze **1.4** übertragen (siehe Figur 1). Dabei kontaktiert die Feuchtmittelauftragwalze **1.4** die auf dem Plattenzylinder **1.1** angeordnete Druckform **1.2** und führt dieser das für den Druckprozess erforderliche Feuchtmittel zu.

Wesentlich ist, dass dieser Vorgang unter einem Feuchtmittelüberschuss erfolgt, was bedeutet, dass nicht das gesamte Feuchtmittel im Produktionsprozess verbraucht wird, sondern ein Teil von der Feuchtmittelaufnahmewalze **1.6**; **2.6** abtropft. Dieser abtropfende Teil des Feuchtmittels wird in dem Feuchtmittelauffangbehälter **1.9, 2.9** aufgefangen, über die Feuchtmittelableitung **3.1; 3.2** der zentralen Vorratsbehälter-Zuleitung **4** zugeführt, durch die Filter **5.1; 5.2** und durch den Ölabscheider **5.3** gereinigt und in den Vorratsbehälter **11** gepumpt.

Die Zusammensetzung des Feuchtmittel-Vorrats **11.1** im Vorratsbehälter **11** wird ständig überwacht. Hierzu dient der Universalmesskopf **8**, der seine Messwerte der Steuerung **7** übermittelt. In der Steuerung **7** sind die Soll-Werte der Zustandsgrößen der oben beschriebenen Feuchtmittel-Eigenschaften niedergelegt. Diese werden mit den durch den Universalmesskopf **8** gelieferten Werten verglichen. Bei Abweichungen vom Sollwert wird dann ein Signal an die Dosiereinrichtungen **10.1; 10.2** ausgegeben. Die Dosiereinrichtungen **10.1; 10.2** ersetzen dann die fehlenden Bestandteile.

Neben den bereits genannten Eigenschaften des Feuchtmittels ist der Universalmesskopf auch in der Lage, den Salzgehalt des Feuchtmittels zu bestimmen. Die Ermittlung dieser Messgröße erfolgt in der Regel über die Messung der Leitfähigkeit des Feuchtmittels in regelmäßigen, verarbeitungsspezifisch festlegbaren Zeitintervallen. Bei Überschreitung eines in der Steuerung **7** gespeicherten prozessbasierten Sollwertes wird entsalztes Wasser **21** zugeführt. Das geschieht, indem von der Steuerung **7** über die Wegeventilansteuerung **7.1** ein Signal an das Wegeventil **14** übertragen wird. Das Wegeventil **14** nimmt die in der Figur 3 gezeigte Lage ein. Die Frischwasserzufuhr **13** wird aktiviert und das Frischwasser kann zum Ionentauscher **15** fließen. Dort wird das Frischwasser enthärtet, bevor es dem Osmosefilter **16** zugeführt wird, wo eine nahezu vollständige Entsalzung erfolgt.

Wird der Sollwert unterschritten, so erfolgt die Zuführung von Frischwasser **19** bis der Sollwert wieder erreicht ist. Dabei wird das Wegeventil **14** umgeschaltet, so dass das Wasser als Frischwasser **19** auf direktem Weg in den Vorratsbehälter **11** fließen kann.

Wenn innerhalb einer prozessbedingten zeitlichen Vorgabe durch Zugabe des oben beschriebenen Frischwassers **19** der Sollwert nicht erreicht wird, dann wird das Wegeventil **14** umgeschaltet, das heißt, es wird wieder in die in der Figur gezeichnete Stellung gebracht. Damit fließt das Frischwasser wieder über den Ionentauscher **15** zum Osmosefilter **16**. Das Wegeventil **17** wird so geschaltet, dass das entsalzte Wasser zur Aufsalzung **18** geführt, dort aufgesalzen und dem Vorratsbehälter **11** zugeführt wird. Das Zuführen des aufgesalzten Wassers **20** erfolgt so lange, bis der Sollwert erreicht ist.

Bei der Realisierung der oben genannten Verfahrensschritte wird vorausgesetzt, dass eine Überwachung des Pegels des Feuchtmittelvorrats **11.1** im Vorratsbehälter **11** erfolgt. Das heißt, die mengenmäßige Zugabe an Frischwasser **19**, an entsalztem Wasser **21** und an aufgesalztem Wasser **20** erfolgt so, dass der Pegelstand im Vorratsbehälter 11 in einem funktionsgarantierenden Bereich gehalten wird.

Obwohl hier nicht näher beschrieben, ist die Anordnung einer derartigen Entsalzungseinrichtung auch für konventionelle, in der Beschreibungseinleitung beschriebene Filmfeuchtwerke möglich.

### Aufstellung der verwendeten Bezugszeichen

- **1**: Druckwerk
- **1.1**: Plattenzylinder
- **1.2**: Druckform
- **1.3**: Farbauftragwalzen
- **1.4**: Feuchtmittelauftragwalze
- **1.5**: Übertragwalze
- **1.6 2.6**: Feuchtmittelaufnahmewalze
- **1.7 2.7**: Feuchtmittelauftrageinrichtung
- **1.8 2.8**: Feuchtmittelzuleitung
- **1.9 2.9**: Feuchtmittelauffangbehälter
- **3.1 3.2**: Feuchtmittelableitung
- **4**: Vorratsbehälter-Zuleitung
- **5.1**: Grobfilter
- **5.2**: Feinfilter
- **5.3**: Ölabscheider
- **6.1 6.2**: Feuchtmittelpumpe
- **7**: Steuerung
- **7.1**: Wegeventilansteuerung
- **8**: Universalmesskopf
- **8.1**: Messleitung
- **9**: Feuchtmittelzuführung
- **10.1**: Dosiereinrichtung
- **11**: Vorratsbehälter
- **11.1**: Feuchtmittel-Vorrat
- **11.2**: Temperiereinrichtung
- **12.1 12.2**: Dosiermittelbehälter
- **13**: Frischwasserzufuhr
- **14**: Wegeventil
- **15**: Ionentauscher
- **16**: Osmosefilter
- **17**: Wegeventil
- **18**: Aufsalzung
- **19**: Frischwasser
- **20**: Aufgesalztes Wasser
- **21**: Entsalztes Wasser

## Patentansprüche

1. Verfahren zum Befeuchten einer Druckform in einer Bogenoffset-Rotationsdruckmaschine, insbesondere für alkoholarmen oder alkoholfreien Druck, wobei
- zum Auftragen eines Feuchtmittels auf eine Druckform (**1.2; 2.2**) eine Feuchtmittelauftragwalze (**1.3; 2.3**) verwendet wird, die gegebenenfalls über Übertragwalzen (**1.5; 2.5**) mit einer Feuchtmittelaufnahmewalze (**1.6; 2.6**) in Wirkverbindung steht,
- das Feuchtmittel auf die Feuchtmittelaufnahmewalze (**1.6; 2.6**) aufgebracht wird, derart
- dass ein Feuchtmittelüberschuss entsteht,
- der Feuchtmittelüberschuss gesammelt
- einem zentralen Vorratsbehälter (**11**) zugeführt dort konditioniert wird,
- der Salzgehalt im Vorratsbehälter (**11**) in vorgegebenen Zeitintervallen gemessen,
- bei Überschreitung eines prozessbasierten Sollwerts entsalztes Frischwasser (**21**) zugeführt wird und
- bei Unterschreitung des prozessbasierten Sollwerts Frischwasser (**19**) zugeführt wird, wobei
- entsalztes und anschließend aufgesalztes Frischwasser (**20**) zugegeben wird, wenn innerhalb einer prozessbedingten zeitlichen Vorgabe durch Zugabe von Frischwasser der prozessbasierte Sollwert nicht erreicht wird.

2. Verfahren zum Befeuchten einer Druckform nach Anspruch 1, **dadurch gekennzeichnet, dass** das Feuchtmittel kontinuierlich auf die Feuchtmittelaufnahmewalze (**1.6; 2.6**) aufgebracht, insbesondere aufgesprüht wird.

3. Verfahren zum Befeuchten einer Druckform nach Anspruch 1, **dadurch gekennzeichnet, dass** der gesammelte Feuchtmittelüberschuss gefiltert dem Vorratsbehälter (**11**) zugeführt wird.

4. Verfahren zum Befeuchten einer Druckform nach Anspruch 1, **dadurch gekennzeichnet, dass** die Konditionierung des Feuchtmittels im Vorratsbehälter (**11**) erfolgt, indem die eigenschaftsbildenden Bestandteile des Feuchtmittels im Vorratsbehälter (**11**) permanent überwacht werden und bei Bedarf die erforderliche Menge der fehlenden Bestanteile zudosiert wird.

5. Verfahren zum Befeuchten einer Druckform nach Anspruch 1, **dadurch gekennzeichnet, dass** die mengenmäßig die Zugabe an Frischwasser (**19**), an entsalztem Frischwasser (**21**) und an entsalztem und wieder aufgesalztem Frischwasser (**20**) so erfolgt, dass der Pegelstand im Vorratsbehälter (**11**) in einem funktionsgarantierenden Bereich gehalten wird.

6. Verfahren zum Befeuchten einer Druckform nach Anspruch 1, **dadurch gekennzeichnet, dass** das im Vorratsbehälter (**11**) befindliche Feuchtmittel auf einen verarbeitungsspezifischen Wert temperiert wird.

7. Einrichtung zum Befeuchten einer Druckform in einer Bogenoffset-Rotationsdruckmaschine, insbesondere für alkoholarmen oder alkoholfreien Druck, bestehend aus einer Feuchtmittelaufnahmewalze (**1.6; 2.6**), die direkt oder indirekt über Übertragwalzen (**1.5; 2.5**) einer mit der Druckform (**1.2; 2.2**) in Wirkverbindung stehenden Feuchtmittelauftragwalze (**1.4; 2.4**) zugeordnet ist, wobei der Feuchtmittelaufnahmewalze (**1.6; 2.6**) eine Feuchtmittelauftrageinrichtung (**1.7; 2.7**) zugeordnet ist, unterhalb der Feuchtmittelaufnahmewalze (**1.6; 2.6**) ein mit einem Vorratsbehälter (**11**) verbundener Feuchtmittelauffangbehälter (**1.8, 2.9**) angeordnet ist, dem Vorratsbehälter (**11**) Einrichtungen (**10.1; 10.2; 12.1; 12.2**) zum Dosieren von eigenschaftsbildendenden Bestandteilen des Feuchtmittels und Einrichtungen zum Zuführen von Frischwasser (**19**), Einrichtungen (**15; 16**) zum Zuführen von entsalztem Frischwasser (**21**) und Einrichtungen (**15; 16; 18**) zum Zuführen von entsalztem und wieder aufgesalztem Frischwasser (**20**) zugeordnet sind.

8. Einrichtung zum Befeuchten einer Druckform nach Anspruch 7, **dadurch gekennzeichnet, dass** mit Dosiermittelbehältern (**12.1; 12.2**) verbundene Dosiereinrichtungen (**10.1; 10.2**) zum Dosieren eigenschaftsbildender Bestandteile des Feuchtmittels vorgesehen sind.

9. Einrichtung zum Befeuchten einer Druckform nach Anspruch 7, **dadurch gekennzeichnet, dass** ein Universalmesskopf (**8**) zum Detektieren eigenschaftsbildender Bestandteile des Feuchtmittels vorgesehen ist.

10. Einrichtung zum Befeuchten einer Druckform nach Anspruch 7, **dadurch gekennzeichnet, dass** die Einrichtung zum Zuführen von entsalztem Frischwasser (**21**) aus einer Entsalzungseinrichtung (**16**) mit einem vorgeordneten Ionentauscher (**15**) besteht.

11. Einrichtung zum Befeuchten einer Druckform nach Anspruch 7, **dadurch gekennzeichnet, dass** zum Zuführen von entsalztem und wieder aufgesalztem Frischwasser (**20**) der Entsalzungseinrichtung (**16**) eine Aufsalzungseinrichtung (**18**) nachgeordnet ist.

12. Einrichtung zum Befeuchten einer Druckform nach Anspruch 7, **dadurch gekennzeichnet, dass** die Dosiereinrichtung (**10.1; 10.2**), der Universalmesskopf (**8**) der Frischwasserzufuhr (**13**) und die der Entsalzungseinrichtung (**15; 16**) und der Aufsalzungseinrichtung (**18**) zugeordneten Wegeventile (**14; 17**) mit einer zentralen Steuerung (**7**) verbunden sind.

13. Einrichtung zum Befeuchten einer Druckform nach Anspruch 7, **dadurch gekennzeichnet, dass** dem Vorratsbehälter (**11**) eine Temperiereinrichtung (**11.2**) zugeordnet ist.

## Claims

1. Method of moistening a printing plate in a rotary offset sheet printing machine, particularly for low-alcohol or alcohol-free printing, wherein
- for application of a moistening medium to a printing plate (1.2; 2.2) use is made of a moistening medium application roller (1.3; 2.3) optionally disposed in operative connection with a moistening medium receiving roller (1.6; 2.6) by way of transfer rollers (1.5; 2.5),
- the moistening medium is applied to the moistening medium receiving roller (1.6; 2.6) in such a manner that
- a moistening medium excess arises,
- the moistening medium excess is collected,
- fed to a central storage container (11) and conditioned there,
- the salt content in the storage container (11) is measured at predetermined time intervals,
- in the case of exceeding a process-based target value desalinated fresh water (21) is supplied and
- in the case of falling below the process-based target value fresh water (19) is supplied, wherein
- desalinated and subsequently salinated fresh water (20) is supplied if within a process-related prescribed time the process-based target value is not reached by supply of fresh water.

2. Method of moistening a printing plate according to claim 1, **characterised in that** the moistening medium is continuously applied to, in particular sprayed onto, the moistening medium receiving roller (1.6; 2.6).

3. Method of moistening a printing plate according to claim 1, **characterised in that** the collected moistening medium excess is supplied in filtered state to the storage container (11).

4. Method of moistening a printing plate according to claim 1, **characterised in that** the conditioning of the moistening medium in the storage container (11) is carried out **in that** the property-defining components of the moistening medium are permanently monitored in the storage container (11) and if required the requisite quantity of the missing components is admetered.

5. Method of moistening a printing plate according to claim 1, **characterised in that** the feed of fresh water (19), of desalinated fresh water (21) and of desalinated and re-salinated fresh water (20) is carried out in such a manner in terms of quantity that the level in the storage container (11) is kept in a function-guaranteeing range.

6. Method of moistening a printing plate according to claim 1, **characterised in that** the moistening medium disposed in the storage container (11) is controlled in terms of temperature to a value specific to processing.

7. Device for moistening a printing plate in a rotary offset sheet printing machine, particularly for low-alcohol or alcohol-free printing, consisting of a moistening medium receiving roller (1.6; 2.6) which is associated directly or indirectly by way of transfer rollers (1.5; 2.5) with a moistening medium application roller (1.4; 2.4) disposed in operative connection with the printing plate (1.2; 2.2), wherein the moistening medium receiving roller (1.6; 2.6) is associated with a moistening medium application device (1.7; 2.7), a moistening medium collecting container (1.8, 2.9) connected with a storage container (11) is arranged below the moistening medium receiving roller (1.6; 2.6), and devices (10.1; 10.2; 12.1; 12.2) for metering property-forming components of the moistening medium, devices for supplying fresh water (19), devices (15; 16) for supplying desalinated fresh water (21) and devices (15; 16; 18) for supplying desalinated and re-salinated fresh water (20) are associated with the storage container (11).

8. Device for moistening a printing plate according to claim 7, **characterised in that** metering devices (10.1; 10.2), which are connected with metering medium containers (12.1; 12.2), for metering property-forming components of the moistening medium are provided.

9. Device for moistening a printing plate according to claim 7, **characterised in that** a universal measuring head (8) for detecting property-forming components of the moistening medium is provided.

10. Device for moistening a printing plate according to claim 7, **characterised in that** the device for supplying desalinated fresh water (21) consists of a desalinating device (16) with an upstream ion exchanger (15).

11. Device for moistening a printing plate according to claim 7, **characterised in that** for supply of desalinated and re-salinated fresh water (20) a salinating device (18) is arranged downstream of the desalinating device (16).

12. Device for moistening a printing plate according to claim 7, **characterised in that** the metering device (10.1; 10.2), the universal measuring head (8) of the fresh water feed (13) and the routing valves (14; 17) associated with the desalinating device (15; 16) and the salinating device (18) are connected with a central control (7).

13. Device for moistening a printing plate according to claim 7, **characterised in that** a temperature influencing device (11.2) is associated with the storage container (11).

## Revendications

1. Procédé pour humidifier un cylindre d'impression d'une machine d'impression rotative offset feuille à feuille, notamment pour une impression avec peu d'alcool ou sans alcool, et
- pour appliquer un agent humidificateur sur une forme d'impression (1.2 ; 2.2), on utilise un cylindre applicateur d'agent humidificateur (1.3 ; 2.3) coopérant le cas échéant par des cylindres de transfert (1.5 ; 2.5) avec un cylindre récepteur d'agent humidificateur (1.6 ; 2.6),
- l'agent humidificateur est appliqué sur le cylindre récepteur d'agent humidificateur (1.6 ; 2.6) de façon que,
- on obtient un excédent d'agent humidificateur,
- on collecte l'excédent d'agent humidificateur,
- on le fournit à un réservoir central (11) pour le conditionner,
- à intervalle prédéfini, on mesure la teneur en sel dans le réservoir (11),
- en cas de dépassement d'une valeur de consigne fondée sur le procédé, on ajoute de l'eau fraîche dessalinisée (21), et
- en cas de dépassement vers le bas de la valeur de consigne fondée sur le procédé, on ajoute de l'eau fraîche (19), et
- on fournit de l'eau fraîche dessalinisée (20) et ensuite, de l'eau fraîche additionnée de sel si, à l'intérieur d'une consigne de temps définie par le procédé, l'addition d'eau fraîche ne permet pas d'atteindre la valeur de consigne fondée sur le procédé.

2. Procédé d'humidification d'une forme d'impression selon la revendication 1,
**caractérisé en ce qu'**
on applique l'agent humidificateur en continu sur le cylindre récepteur d'agent humidificateur (1.6 ; 2.6) et notamment on le pulvérise.

3. Procédé d'humidification d'une forme d'impression selon la revendication 1,
**caractérisé en ce qu'**
on filtre excédent d'agent humidificateur, collecté, pour le fournir au réservoir (11).

4. Procédé d'humidification d'une forme d'impression selon la revendication 1,
**caractérisé en ce qu'**
on conditionne l'agent humidificateur dans le réservoir (11) et on surveille en permanence les composants de l'agent humidificateur qui lui donnent ses caractéristiques dans le réservoir (11) et le cas échéant, on ajoute par dosage la quantité nécessaire des composants manquants.

5. Procédé d'humidification d'une forme d'impression selon la revendication 1,
**caractérisé en ce que**
l'addition quantitative d'eau fraîche (19), d'eau fraîche dessalinisée (21) et d'eau fraîche dessalinisée puis ressalinisée (20) se fait pour maintenir le niveau dans le réservoir (11) dans une zone garantissant le fonctionnement.

6. Procédé d'humidification d'une forme d'impression selon la revendication 1,
**caractérisé en ce qu'**
on met en température l'agent humidificateur du réservoir (11) à une valeur spécifique au traitement.

7. Installation pour humidifier une forme d'impression d'une machine d'impression rotative offset feuille à feuille, notamment pour une impression avec une faible teneur en alcool ou sans alcool, installation composée d'un cylindre récepteur d'agent humidificateur (1.6 ; 2.6) coopérant directement ou indirectement par des cylindres de transfert (1.5 ; 2.5) avec un cylindre applicateur d'agent humidificateur (1.4 ; 2.4) en liaison avec la forme d'impression (1.2 ; 2.2),
le cylindre récepteur d'agent humidificateur (1.6 ; 2.6) étant associé à une installation d'application d'agent humidificateur (1.7 ; 2.7) et en dessous du cylindre récepteur d'agent humidificateur (1.6 ; 2.6), il est prévu un réceptacle (1.8 ; 2.9) collecteur d'agent humidificateur, ce réceptacle étant relié à un réservoir (11), et le réservoir (11) comporte des installations (10.1 ; 10.2 ; 12.1 ; 12.2) pour doser des composants de l'agent humidificateur qui en constituent les caractéristiques ainsi que des installations pour fournir de l'eau fraîche (19), des installations (15, 16) pour fournir de l'eau fraîche dessalinisée (21) et des installations (15, 16, 18) pour fournir de l'eau fraîche dessalinisée puis ressalinisée (20).

8. Installation pour humidifier une forme d'impression selon la revendication 7,
**caractérisée en ce que**
des installations de dosage (10.1 ; 10.2) reliées à des réservoirs d'agent de dosage (12.1 ; 12.2) sont prévues pour doser les composants donnant les caractéristiques à l'agent humidificateur.

9. Installation pour humidifier une forme d'impression selon la revendication 7,
**caractérisée par**
une tête collectrice universelle (8) pour détecter les composants de l'agent humidificateur qui lui donnent ses propriétés.

10. Installation pour humidifier une forme d'impression selon la revendication 7,
**caractérisée en ce que**
l'installation pour fournir de l'eau fraîche dessalinisée (21) se compose d'une installation de dessalinisation (16) avec un échangeur d'ions (15) en amont.

11. Installation pour humidifier une forme d'impression selon la revendication 7,
**caractérisée par**
une installation d'adjonction de sel (18) en aval de l'installation de dessalinisation (16) pour fournir de l'eau fraîche (20) dessalinisée et de nouveau ressalinisée.

12. Installation pour humidifier une forme d'impression selon la revendication 7,
**caractérisée en ce que**
l'installation de dosage (10.1 ; 10.2), la tête de mesure universelle (8) de l'alimentation en eau fraîche (13) et l'installation de dessalinisation (15, 16) ainsi que l'installation de ressalinisation (18), comportent des distributeurs à tiroir (14, 17) reliés à une commande centrale (7).

13. Installation pour humidifier une forme d'impression selon la revendication 7,
**caractérisée par**
une installation de mise en température (11.2) associée au réservoir (11).
